# EUROPÄISCHE PATENTSCHRIFT

(11) **EP 2 494 181 B1**
(45) Veröffentlichungstag und Bekanntmachung des Hinweises auf die Patenterteilung: **13.08.2014**
(21) Anmeldenummer: 10754718.4
(22) Anmeldetag: 09.09.2010
(51) Int. Cl.: F02M 37/10

(54) **VORRICHTUNG ZUM FÖRDERN VON KRAFTSTOFF**
DEVICE FOR DELIVERING FUEL
DISPOSITIF DE TRANSPORT DE CARBURANT

(30) Priorität: 28.10.2009 DE 102009046112
(43) Veröffentlichungstag der Anmeldung: 05.09.2012
(73) Patentinhaber: Robert Bosch GmbH, 70442 Stuttgart (DE)
(72) Erfinder: BEYER, Martin, 71672 Marbach (DE); MARTIN, Eugen, 74321 Bietigheim-Bissingen (DE); BRAUN, Hans-Peter, 72172 Renfrizhausen (DE)
(86) Internationale Anmeldenummer: PCT/EP2010/063232
(87) Internationale Veröffentlichungsnummer: WO 2011/051039

(56) Entgegenhaltungen:
- EP-A1- 1 431 566
- WO-A1-2005/053987
- DE-A1- 4 336 574
- DE-A1-102006 050 818
- US-A1- 2003 188 723

## Beschreibung

### Stand der Technik

Die Erfindung geht aus von einer Vorrichtung zum Fördern von Kraftstoff nach der Gattung des Hauptanspruchs.

Es ist schon eine Vorrichtung zum Fördern von Kraftstoff aus der DE 43 36 574 A1 bekannt, mit einem Förderaggregat und einem das Förderaggregat haltenden Pumpenhalter, der eine Aufnahme für das Förderaggregat und eine über drei Dämpfungselemente mit der Aufnahme verbundene Halterung aufweist. Die Dämpfungselemente dämpfen die Körperschallübertragung von dem Förderaggregat auf die angrenzenden Bauteile. Die Dämpfungselemente haben jeweils einen Kragabschnitt, der von der Aufnahme ausgehend bis in den Bereich der Halterung auskragt und dabei in radialer Richtung und in Umfangsrichtung verläuft. Die Kragabschnitte sind als elastische Federarme ausgeführt, deren axiale Auslenkung bezüglich einer Pumpenachse durch äußere Beschleunigungskräfte einen maximal zulässigen Wert überschreiten kann. Die dabei in den Federarmen auftretenden mechanischen Belastungen können zur Beschädigung der Federanne führen.

Ein weiteres Beispiel für eine Vorrichtung zum Fördern von Kraftstoff ist aus der EP-1431 566 bekannt.

### Vorteile der Erfindung

Die erfindungsgemäße Vorrichtung mit den kennzeichnenden Merkmalen des Hauptanspruchs hat demgegenüber den Vorteil, dass die Dämpfungselemente bei axialer Auslenkung eine stark progressive Federkennlinie aufweisen, so dass mit zunehmendem Federweg des Pumpenhalters eine progressiv zunehmende Federkraft im Dämpfungselement entsteht. Dadurch wird die axiale Auslenkung des Pumpenhalters gegenüber dem Stand der Technik verringert. Dies wird erfindungsgemäß erreicht, indem am Kragabschnitt ein elastischer Federabschnitt anschließt, der mit seiner Längserstreckung in axialer Richtung und in Umfangsrichtung bezüglich einer Pumpenachse verläuft und mit der Halterung verbunden ist.

Durch die in den Unteransprüchen aufgeführten Maßnahmen sind vorteilhafte Weiterbildungen und Verbesserungen der im Hauptanspruch angegebenen Vorrichtung möglich.

Besonders vorteilhaft ist, wenn der Federabschnitt stegförmig, biegebalkenförmig oder federamförmig ausgebildet ist, da auf diese Weise eine gute Körperschallentkopplung erreicht wird.

Gemäß einer vorteilhaften Ausgestaltung ist der Federabschnitt mäanderförmig, U-förmig, V-förmig, W-förmig oder S-förmig ausgeführt.

Sehr vorteilhaft ist es, wenn der W-förmige Federabschnitt an seinen beiden Enden mit der Halterung und an seiner mittleren Ausbuchtung mit dem Kragabschnitt verbunden ist, da gemäß dieser ersten Alternative eine gute akustische Abkopplung erreicht wird.

Weiterhin vorteilhaft ist, wenn der Federabschnitt mit dem einen Ende mit der Halterung und mit dem anderen Ende mit dem Kragabschnitt verbunden ist, da auch gemäß dieser Alternative eine gute akustische Abkopplung erreicht wird.

Desweiteren vorteilhaft ist, wenn die Aufnahme und die Halterung konzentrisch zueinander angeordnet sind, wobei zwischen der Aufnahme und der Halterung ein Spalt vorgesehen ist. Auf diese Weise ist eine schwingende Relativbewegung der Aufnahme relativ zur Halterung möglich, die durch die Dämpfungselemente gedämpft wird.

Auch vorteilhaft ist, wenn die Aufnahme in axialer Richtung bezüglich einer Pumpenachse über die Halterung hinausragt, da die Dämpfungselemente auf diese Weise bauraumsparend nahe am Umfang der Aufnahme angeordnet werden können. Außerdem werden die Dämpfungselemente bei zum Förderaggregat hin gerichteter radialer Beanspruchung an der Aufnahme abgestützt.

Darüber hinaus vorteilhaft ist, wenn an dem Kragabschnitt der Aufnahme oder an dem Umfang der Aufnahme eine Schulter vorgesehen ist, die zwischen zwei Anschlagkanten der Halterung axial bewegbar ist, da auf diese Weise eine Begrenzung der axialen Auslenkung der Aufnahme in beide Richtungen erreicht ist, so dass eine Beschädigung der Dämpfungselemente wirksam verhindert wird.

### Zeichnung

Ein Ausführungsbeispiel der Erfindung ist in der Zeichnung vereinfacht dargestellt und in der nachfolgenden Beschreibung näher erläutert.
- Fig.1: zeigt ein erstes Ausführungsbeispiel der erfindungsgemäßen Vorrichtung,
- Fig.2: eine Schnittansicht der Vorrichtung nach Fig.1,
- Fig.3: ein zweites Ausführungsbeispiel der erfindungsgemäßen Vorrichtung und
- Fig.4: eine Teilschnittansicht der Vorrichtung nach Fig.3.

### Beschreibung des Ausführungsbeispiels

Fig.1 zeigt ein erstes Ausführungsbeispiel der erfindungsgemäßen Vorrichtung.

Die Vorrichtung zum Fördern von Kraftstoff ist in einem Kraftstofftank 1 angeordnet und fördert mittels eines Förderaggregates 2, beispielsweise einer Elektrokraftstoffpumpe, Kraftstoff aus dem Kraftstofftank 1 druckerhöht über eine Druckleitung 3 zu einer Brennkraftmaschine 4. Das Förderaggregat 2 ist beispielsweise in einem Speicherbehälter 5 angeordnet, der für das Förderaggregat 2 ausreichend Kraftstoff vorhält, damit dieses auch bei niedrigen Füllständen im Kraftstofftank 1 und beim Beschleunigen, Bremsen, Kurven- und/oder Bergfahren Kraftstoff ansaugen kann.

Das Förderaggregat 2 wird von einem Pumpenhalter 8 gehalten, der eine Aufnahme 9 für das Förderaggregat 2 und eine über Dämpfungselemente 10 mit der Aufnahme 9 verbundene Halterung 11 umfasst. Das Förderaggregat 2 ist in der Aufnahme 9 in axialer Richtung bezüglich einer Achse 2.1 des Förderaggregates 2 befestigt, beispielsweise mittels einer Pressung.

Die Dämpfungselemente 10 weisen jeweils einen Kragabschnitt 12 auf, der von der Aufnahme 9 ausgehend bis in den Bereich der Halterung 11 vorsteht. Der Kragabschnitt 12 ist beispielsweise stegförmig und in axialer Richtung starr ausgeführt. Es sind zumindest zwei, beispielsweise drei oder mehr Dämpfungselemente 10 vorgesehen, die über den Umfang verteilt sind. Die Dämpfungselemente 10 ermöglichen eine axiale und radiale Schwingungsbewegung der Aufnahme 9 mit dem darin angeordneten Förderaggregat 2.

Um eine mechanische Überbeanspruchung des Dämpfungselementes 10 durch äußere Beschleunigungskräfte zu verhindern, ist erfindungsgemäß vorgesehen, dass am Kragabschnitt 12 des Dämpfungselementes 10 ein elastischer Federabschnitt 15 anschließt, der mit seiner Längserstreckung in axialer Richtung und in Umfangsrichtung bezüglich der Achse 2.1 verläuft und mit der Halterung 11 verbunden ist. Der Federabschnitt 15 verläuft nahe am Umfang der Aufnahme 9 oder des Förderaggregates 2.

Auf diese Weise werden Dämpfungselemente 10 erreicht, die bei axialer Auslenkung der Aufnahme 9 eine stark progressive Federkennlinie aufweisen, so dass zunächst eine weiche Federung erfolgt, aber mit zunehmendem Federweg des Pumpenhalters 8 eine progressiv zunehmende Federkraft im Dämpfungselement 10 entsteht. Dadurch wird die axiale Auslenkung des Pumpenhalters 8 gegenüber dem Stand der Technik verringert.

Der Federabschnitt 15 ist stegförmig, biegebalkenförmig oder federarmfönnig ausgeführt und verläuft beispielsweise mäanderförmig, U-förmig, V-förmig, W-förmig oder S-förmig.

Im ersten Ausführungsbeispiel ist der Federabschnitt 15 W-förmig ausgeführt, wobei dieser an seinen beiden Enden 16 mit der Halterung 11 und an seiner zentralen bzw. mittleren Ausbuchtung 17 mit dem Kragabschnitt 12 der Aufnahme 9 verbunden ist. Die Ausbuchtung 17 ist im ersten Ausführungsbeispiel ausgebaucht und dadurch Omega-förmig ausgebildet. Der Federabschnitt 15 gemäß dem ersten Ausführungsbeispiel ist beispielsweise derart ausgeführt, dass sich die einander gegenüberliegenden Schenkel der Ausbuchtung 17 7 nach einem Aufwärtshub der Aufnahme 9 aufeinander zu bewegen und schließlich an ihrer engsten Stelle aneinanderstoßen, wodurch sich die Steifigkeit des Dämpfungselementes 10 für einen weiteren Aufwärtshub erhöht und eine progressiv zunehmende Federkraft im Dämpfungselement 10 erreicht wird. Bei einem Abwärtshub der Aufnahme 9 ist beispielsweise keine progressiv zunehmende Federkraft im Dämpfungselement 10 vorgesehen, könnte aber selbstverständlich ausgeführt sein.

Anstatt der W-Form könnte auch eine S-Form vorgesehen sein, wobei das eine Ende 16 mit dem Kragabschnitt 12 und das andere Ende 16 mit der Halterung 11 verbunden ist.

Beispielsweise werden die Aufnahme 9, das Dämpfungselement 10, das Dämpfungselement 10 mit dem Tragabschnitt 12 und dem Federabschnitt 15 in einem Spritzwerkzeug durch Spritzgießen aus Kunststoff hergestellt, wodurch der Federabschnitt 15 mit dem Kragabschnitt 12 und der Halterung 11 einstückig verbunden ist.

Die Aufnahme 9 und die Halterung 11 sind konzentrisch zueinander angeordnet, wobei zwischen der Aufnahme 9 und der Halterung 11 ein Spalt 18 vorgesehen ist. Die Aufnahme 9 und die Halterung 11 sind beispielsweise ringförmig ausgeführt, wobei die Aufnahme 9 in axialer Richtung bezüglich der Achse 2.1 über die Halterung 11 hinausragen kann.

Die axiale Auslenkung der Aufnahme 9 ist im ersten Ausführungsbeispiel in beide axiale Richtungen begrenzt. Dazu ragt der Kragabschnitt 12 in eine Ausnehmung 20 der Halterung 11 hinein, wobei an dem Kragabschnitt 12 eine mit der Ausnehmung 20 zusammenwirkende Schulter 21 ausgebildet ist, die in axialer Richtung zwischen zwei Anschlagkanten 22,23 der Ausnehmung 20 bewegbar ist. Die Schulter 21 ist beispielsweise beidseitig an dem Kragabschnitt 12 vorgesehen, so dass eine T-Form oder Kreuz-Form des Kragabschnitts 12 gebildet ist. Die Anschlagkanten 22,23 können aber auch auf andere Weise als durch die Ausnehmung 20 an der Halterung 11 realisiert sein.

Der Pumpenhalter 8 ist beispielsweise mittels von Haltemitteln 26 an dem Speicherbehälter 5 befestigt, kann aber selbstverständlich auch an anderen Stellen im Kraftstofftank 1 befestigt sein.

Fig.2 zeigt eine Schnittansicht der Vorrichtung nach Fig.1.

Bei der Vorrichtung nach Fig.2 sind die gegenüber der Vorrichtung nach Fig. 1 gleichbleibenden oder gleichwirkenden Teile durch die gleichen Bezugszeichen gekennzeichnet.

Fig.3 zeigt ein zweites Ausführungsbeispiel der erfindungsgemäßen Vorrichtung.

Bei der Vorrichtung nach Fig.3 sind die gegenüber der Vorrichtung nach Fig.1 und Fig.2 gleichbleibenden oder gleichwirkenden Teile durch die gleichen Bezugszeichen gekennzeichnet.

Das zweite Ausführungsbeispiel unterscheidet sich gegenüber dem ersten Ausführungsbeispiel darin, dass der Federabschnitt 15 an seinem einen Ende 16 nicht mit der Halterung 11, sondern mit dem Kragabschnitt 12 der Aufnahme 9 verbunden ist. Das andere Ende 16 ist wie im ersten Ausführungsbeispiel mit der Halterung 11 verbunden. Der Federabschnitt 15 ist wie im ersten Ausführungsbeispiel W-förmig ausgeführt. Allerdings unterscheidet sich die mittige bzw. zentrale Ausbuchtung 17 gegenüber dem ersten Ausführungsbeispiel darin, dass sie nicht unmittelbar an den Kragabschnitt 12 gekoppelt, sondern durch elastische Biegung frei bewegbar ist und sich nach oben, also zur geschlossenen Seite hin, verjüngt.

Außerdem verlaufen von jedem Kragabschnitt 12 ausgehend zwei Dämpfungselemente 10 an die Halterung 11, wobei die Federabschnitte 15 der beiden Dämpfungselemente 10 in entgegen gesetzte Umfangsrichtung verlaufen. Bei dieser Ausführung ist keine progressiv zunehmende Federkraft im Dämpfungselement 10, wie im ersten Ausführungsbeispiel durch Aneinanderstoßen von Schenkeln erreicht, vorgesehen.

Die Halterung 11 ist beispielsweise Teil eines Deckels, der an dem Speicherbehälter 5 befestigt ist.

Fig.4 zeigt eine Teilschnittansicht der Vorrichtung nach Fig.3.

Bei der Vorrichtung nach Fig.4 sind die gegenüber der Vorrichtung nach Fig.1 bis Fig.3 gleichbleibenden oder gleichwirkenden Teile durch die gleichen Bezugszeichen gekennzeichnet.

Die axiale Auslenkung der Aufnahme 9 ist im zweiten Ausführungsbeispiel auch in beide axiale Richtungen begrenzt. Im Gegensatz zum ersten Ausführungsbeispiel ist die Schulter 21 nicht an dem Kragabschnitt 12 der Aufnahme 9, sondern am Umfang der Aufnahme 9 vorgesehen und wirkt mit zwei Anschlagkanten 22,23 der Halterung 11 zusammen. Die Schulter 21 ist beispielsweise durch einen an der Aufnahme 9 angeordneten Ring 28 gebildet, der als separates Teil oder einstückig an der Aufnahme 9 vorgesehen sein kann. Anstatt eines Rings 28 können auch mehrere einzelne Schultern 21 ausgeführt sein. Der Ring 28 kann, beispielsweise als Metallring, auch die Funktion haben, das Förderaggregat 2 in der Aufnahme 9 durch Pressung zu fixieren.

## Patentansprüche

1. Vorrichtung zum Fördern von Kraftstoff mit einem Förderaggregat (2) und einem das Förderaggregat (2) haltenden Pumpenhalter (8), der eine Aufnahme (9) für das Förderaggregat (2) und eine über zumindest ein Dämpfungselement (10) mit der Aufnahme (9) verbundene Halterung (11) aufweist, wobei das Dämpfungselement (10) einen Kragabschnitt (12) aufweist, der von der Aufnahme (9) für das Förderaggregat ausgehend bis in den Bereich der Halterung (11) auskragt, **dadurch gekennzeichnet, dass** am Kragabschnitt (12) des Dämpfungselementes (10) ein elastischer Federabschnitt (15) anschließt, der mäanderförmig, U-förmig, V-förmig, W-förmig oder S-förmig ausgeführt ist, der mit seiner Längserstreckung in axialer Richtung und in Umfangsrichtung bezüglich einer Pumpenachse (2.1) verläuft und mit der Halterung (11) verbunden ist.

2. Vorrichtung nach Anspruch 1, **dadurch gekennzeichnet, dass** der Federabschnitt (15) stegförmig, biegebalkenförmig oder federarmförmig ausgeführt ist.

3. Vorrichtung nach einem der vorhergehenden Ansprüche, **dadurch gekennzeichnet, dass** der W-förmige Federabschnitt (15) an seinen beiden Enden (16) mit der Halterung (11) und an seiner zentralen oder mittleren Ausbuchtung (17) mit dem Kragabschnitt (12) verbunden ist.

4. Vorrichtung nach einem der vorhergehenden Ansprüche, **dadurch gekennzeichnet, dass** der Federabschnitt (15) mit dem einen Ende (16) mit der Halterung (11) und mit dem anderen Ende (16) mit dem Kragabschnitt (12) verbunden ist.

5. Vorrichtung nach einem der vorhergehenden Ansprüche, **dadurch gekennzeichnet, dass** die Aufnahme (9) und die Halterung (11) konzentrisch zueinander angeordnet sind, wobei zwischen der Aufnahme (9) und der Halterung (11) ein Spalt (18) vorgesehen ist.

6. Vorrichtung nach einem der vorhergehenden Ansprüche, **dadurch gekennzeichnet, dass** die Aufnahme (9) in axialer Richtung bezüglich einer Pumpenachse (2.1) über die Halterung (11) hinausragt.

7. Vorrichtung nach einem der vorhergehenden Ansprüche, **dadurch gekennzeichnet, dass** an dem Kragabschnitt (12) der Aufnahme (9) eine Schulter (21) vorgesehen ist, die zwischen zwei Anschlagkanten (22,23) der Halterung (11) axial bewegbar ist.

8. Vorrichtung nach einem der vorhergehenden Ansprüche, **dadurch gekennzeichnet, dass** an der Aufnahme (9) eine Schulter (21) vorgesehen ist, die zwischen zwei Anschlagkanten (22,23) der Halterung (11) axial bewegbar ist.

9. Vorrichtung nach einem der vorhergehenden Ansprüche, **dadurch gekennzeichnet, dass** die Schulter (21) durch einen an der Aufnahme (9) angeordneten Ring (28) gebildet ist.

## Claims

1. Device for conveying fuel, with a conveying assembly (2) and with a pump holder (8) which holds the conveying assembly (2) and which has a receptacle (9) for the conveying assembly (2) and a holder (11) connected to the receptacle (9) via at least one damping element (10), the damping element (10) having a projecting portion (12) which projects from the receptacle (9) for the conveying assembly into the region of the holder (11), **characterized in that** the projecting portion (12) of the damping element (10) has adjoining it an elastic spring portion (15) which is of meander-shaped, U-shaped, V-shaped, W-shaped or S-shaped design and which runs with its longitudinal extent in the axial direction and in the circumferential direction with respect to a pump axis (2.1) and which is connected to the holder (11).

2. Device according to Claim 1, **characterized in that** the spring portion (15) is designed in the form of a web, in the form of a flexural beam or in the form of a spring arm.

3. Device according to one of the preceding claims, **characterized in that** the W-shaped spring portion (15) is connected at its two ends (16) to the holder (11) and at its central or middle bulge (17) to the projecting portion (12).

4. Device according to one of the preceding claims, **characterized in that** the spring portion (15) is connected at one end (16) to the holder (11) and at the other end (16) to the projecting portion (12).

5. Device according to one of the preceding claims, **characterized in that** the receptacle (9) and the holder (11) are arranged concentrically to one another, with a gap (18) being provided between the receptacle (9) and the holder (11).

6. Device according to one of the preceding claims, **characterized in that** the receptacle (9) projects beyond the holder (11) in the axial direction with respect to a pump axis (2.1).

7. Device according to one of the preceding claims, **characterized in that** a shoulder (21) is provided on the projecting portion (12) of the receptacle (9) and is movable axially between two stop edges (22, 23) of the holder (11).

8. Device according to one of the preceding claims, **characterized in that** a shoulder (21) is provided on the receptacle (9) and is movable axially between two stop edges (22, 23) of the holder (11).

9. Device according to one of the preceding claims, **characterized in that** the shoulder (21) is formed by a ring (28) which is arranged on the receptacle (9).

## Revendications

1. Dispositif de refoulement de carburant comprenant une unité de refoulement (2) et un support de pompe (8) supportant l'unité de refoulement (2), lequel support de pompe comprend un logement (9) pour l'unité de refoulement (2) et un élément de retenue (11) relié au logement (9) par le biais d'au moins un élément d'amortissement (10), l'élément d'amortissement (10) comprenant une partie saillante (12) qui fait saillie à partir du logement (9) pour l'unité de refoulement jusque dans la région de l'élément de retenue (11), **caractérisé en ce qu'**une partie de ressort élastique (15) se raccorde à la partie saillante (12) de l'élément d'amortissement (10), laquelle partie de ressort élastique est réalisée en forme de méandres, en forme de U, en forme de V, en forme de W ou en forme de S et laquelle s'étend avec son étendue longitudinale dans la direction axiale et dans la direction périphérique par rapport à un axe de pompe (2.1) et est reliée à l'élément de retenue (11).

2. Dispositif selon la revendication 1, **caractérisé en ce que** la partie de ressort (15) est réalisée en forme de nervure, en forme de barre sollicitée en flexion ou en forme de bras de ressort.

3. Dispositif selon l'une quelconque des revendications précédentes, **caractérisé en ce que** la partie de ressort (15) en forme de W est reliée, à ses deux extrémités (16), à l'élément de retenue (11) et, au niveau de son renflement (17) central ou médian, à la partie saillante (12).

4. Dispositif selon l'une quelconque des revendications précédentes, **caractérisé en ce que** la partie de ressort (15) est reliée, par l'une de ses extrémités (16), à l'élément de retenue (11) et, par l'autre extrémité (16), à la partie saillante (12).

5. Dispositif selon l'une quelconque des revendications précédentes, **caractérisé en ce que** le logement (9) et l'élément de retenue (11) sont disposés de manière concentrique l'un par rapport à l'autre, un interstice (18) étant prévu entre le logement (9) et l'élément de retenue (11).

6. Dispositif selon l'une quelconque des revendications précédentes, **caractérisé en ce que** le logement (9) dépasse au-delà de l'élément de retenue (11) dans la direction axiale par rapport à un axe de pompe (2.1).

7. Dispositif selon l'une quelconque des revendications précédentes, **caractérisé en ce qu'**un épaulement (21) est prévu sur la partie saillante (12) du logement (9), lequel épaulement peut être déplacé axialement entre deux bords de butée (22, 23) de l'élément de retenue (11).

8. Dispositif selon l'une quelconque des revendications précédentes, **caractérisé en ce qu'**un épaulement (21) est prévu sur le logement (9), lequel épaulement peut être déplacé axialement entre deux bords de butée (22, 23) de l'élément de retenue (11).

9. Dispositif selon l'une quelconque des revendications précédentes, **caractérisé en ce que** l'épaulement (21) est formé par une bague (28) disposée sur le logement (9).
